# EUROPÄISCHE PATENTSCHRIFT

(11) **EP 2 471 724 B1**
(45) Veröffentlichungstag und Bekanntmachung des Hinweises auf die Patenterteilung: **19.04.2017**
(21) Anmeldenummer: 10197242.0
(22) Anmeldetag: 29.12.2010
(51) Int. Cl.: B65D 75/58, B65D 33/25

(54) **VERWENDUNG EINES FLACHGELEGTEN FOLIENBEUTELS IN AUTOMATISCHEN ABFÜLLANLAGEN**
USE OF A FLAT FILM BAG IN AUTOMATIC FILLING ASSEMBLIES
UTILISATION D'UN SAC PLASTIQUE MIS À PLAT DANS DES INSTALLATIONS DE REMPLISSAGE AUTOMATIQUES

(43) Veröffentlichungstag der Anmeldung: 04.07.2012
(73) Patentinhaber: Mondi Halle GmbH, 33790 Halle (DE)
(72) Erfinder: Kruse, Alfons, 49413 Dinklage (DE)
(74) Vertreter: Lorenz, Bernd Ingo Thaddeus

(56) Entgegenhaltungen:
- DE-A1-102007 054 690
- US-A1- 2008 008 406

## Beschreibung

Die Erfindung betrifft die Verwendung eines flachgelegten Folienbeutels in automatischen Abfüllanlagen in denen der Folienbeutel geöffnet wird. Dabei ist der Folienbeutel mit einer Frontwand, einer Rückwand, zwischen der Frontwand und der Rückwand eingelegten Seitenfalten und einem aus einem Wiederverschlussstreifen bestehenden Wiederverschluss an der Beutelinnenseite ausgebildet. Der Wiederverschlussstreifen besteht aus einem oder mehreren Teilen und ist an der Innenfläche einer Seitenfalte sowie daran anschließend an den Innenflächen der Frontwand und der Rückwand angeordnet und erstreckt sich bis in einen von der Frontwand und der Rückwand gebildeten zweilagigen Beutelabschnitt.

Folienbeutel mit den beschriebenen Merkmalen werden in automatischen Abfüllanlagen oberseitig befüllt und anschließend durch mindestens eine Kopfsiegelnaht verschlossen. Dabei entstehen hochwertige, zumeist luftdichte Verpackungen insbesondere für schüttfähige Produkte, z. B. körniges oder pelletiertes Tierfutter. Zum erstmaligen Öffnen der Verpackung muss ein oberseitiger Beutelabschnitt abgetrennt werden. Dabei wird die mit dem Wiederverschluss versehene Seitenfalte freigelegt, welche als wiederverschließbare Schütte genutzt werden kann. Eine Beutelverpackung mit den beschriebenen Merkmalen ist aus WO 2004/092025 A2 bekannt. Die Merkmale des Oberbegriffs des Anspruchs 1 sind aus DE-A-102007054690 bekannt.

Bei der Fertigung des flachgelegten Folienbeutels wird der Wiederverschluss zweckmäßig verschlossen, wobei einander gegenüberliegende Abschnitte des Wiederverschlussstreifens miteinander in Eingriff gebracht werden. Dadurch liegen die Folienlagen des Folienbeutels flach aufeinander, was für die Handhabung, den Transport und das Stapeln der flachgelegten Folienbeutel vorteilhaft ist. Insbesondere kann verhindert werden, dass ein aus der Frontwand, der Rückwand und der mit dem Wiederverschluss versehenen Seitenfalte bestehender vierlagiger Beutelabschnitt durch ein Rückfedern des Wiederverschlussstreifens aufspreizt. In einer automatischen Abfüllanlage wird der flachgelegte Folienbeutel dann mit Hilfe von Saugeinrichtungen, die an die Frontwand und die Rückwand des Folienbeutels angelegt werden, geöffnet. Der Vorgang ist mit kurzen Taktzeiten durchzuführen. Das Öffnen der Beutel gelingt dabei nicht immer reibungslos, so dass es zu Fehlbefüllungen und Maschinenstillständen kommen kann.

Der Wiederverschlussstreifen weist Rastelemente auf. Durch eine Änderung der Geometrie der Rastelemente sowie durch die Materialwahl kann die Öffnungskraft des Wiederverschlusses beeinflusst werden. Dabei ist allerdings zu beachten, dass der Wiederverschluss sich bei dem späteren Gebrauch nicht selbständig öffnen darf, wenn man beispielsweise die befüllte Verpackung kopfüber hält. Eine Reduzierung der Öffnungskraft durch eine geometrische Veränderung des Wiederverschlusses ist daher nur in Grenzen möglich. Zu berücksichtigen ist auch, dass die Temperatur sich auf die Öffnungskraft eines Wiederverschlusses stark auswirkt. Bei niedrigen Temperaturen nimmt die Kraft, die zum Öffnen des Wiederverschlusses aufgewendet werden muss, zu. Im Winter werden die flachgelegten Folienbeutel daher in geheizten Hallen gelagert, um sicherzustellen, dass sich die Wiederverschlusselemente ordnungsgemäßgemäß öffnen, wenn die Folienbeutel in einer Abfüllanlage zum Zwecke der Befüllung geöffnet werden.

Der Erfindung liegt die Aufgabe zugrunde, einen flachgelegten Folienbeutel mit den im Oberbegriff angegebenen Merkmalen so weiter auszubilden, dass er sich in automatischen Abschnittanlagen stets ordnungsgemäß öffnen und befüllen lässt.

Gegenstand der Erfindung und Lösung dieser Aufgabe ist eine Verwendung nach Anspruch 1. Die Frontwand, die Rückwand und die mit dem Wiederverschluss versehene Seitenfalte bilden im Anlieferungszustand einen vierlagigen Beutelabschnitt, dessen Lagen durch den Wiederverschlussstreifen lösbar verbunden sind. Dagegen sind die an der Frontwand und der Rückwand angeordneten Abschnitte des Wiederverschlussstreifens im Bereich des zweilagigen Beutelabschnittes unverbunden. Durch eine partielle Voröffnung des Wiederverschlusses, das heißt durch eine bei der Fertigung des Folienbeutels zu berücksichtigende Öffnung des Wiederverschlusses im Bereich des zweilagigen Beutelabschnittes, kann die Anfangskraft, die zum Lösen des Wiederverschlusses erforderlich ist, reduziert werden. Wenn die Frontwand sowie die Rückwand in einer automatischen Abfüllanlage mit Saugwerkzeugen erfasst und auseinander gezogen werden, beginnt das Öffnen des Wiederverschlusses im Bereich des zweilagigen Beutelabschnittes, das heißt dort, wo die einander gegenüberliegenden Wiederverschlussstreifen nicht miteinander verrastet sind. Von dort setzt sich der Öffnungsvorgang über die Länge des Wiederverschlusses bis in den Bereich des vierlagigen Beutelabschnittes und der Seitenfalte fort. Dadurch lässt sich der flachgelegte Folienbeutel in der Abfüllanlage ordnungsgemäß öffnen und befüllen, ohne dass Modifikationen an der Abfüllanlage vorgenommen werden müssen. Auch eine Temperierung des flachgelegten Folienbeutels ist nicht notwendig. Im Winter kann die Lagerung der flachgelegten Folienbeutel in ungeheizten Hallen erfolgen. Die erfindungsgemäße Maßnahme wirkt sich nicht auf die Öffnungskraft des Wiederverschlusses bei dessen späterem Gebrauch aus. Die Verrastung der Wiederverschlussstreifen kann so ausgelegt werden, dass sich die befüllte Verpackung im Bereich des Wiederverschlusses nicht selbständig öffnet, wenn man die Verpackung beispielsweise über Kopf hält.

Der Wiederverschlussstreifen besteht vorzugsweise über seine gesamte Länge aus einem Stück und weist zweckmäßig ein Verschlussprofil auf, welches mit sich selbst verrastbar ist. An den Außenkanten des Folienbeutels ist der Wiederverschlussstreifen stark gekrümmt. Aufgrund elastischer Rückstellkräfte neigt der Verschlussstreifen dazu, an den Außenkanten des Folienbeutels aufzuspreizen. Dadurch, dass die an der Seitenfalte angeordneten Abschnitte des Wiederverschlussstreifens jeweils mit dem an der Frontwand oder Rückwand angeordneten Wiederverschlussstreifen verrastet sind, behält der Folienbeutel auch im Bereich des vierlagigen Beutelabschnitts seine Planlage bei. Die Verrastung der Wiederverschlussabschnitte in diesem Bereich wirkt einem Aufspreizen des Beutels entgegen. Die Planlage des vierlagigen Beutelabschnitts trägt dazu bei, dass der flachliegende Folienbeutel stapelfähig ist und mittels automatischer Zuführeinrichtungen gut handhabbar ist. Die erfindungsgemäß auf den zweilagigen Beutelabschnitt beschränkte partielle Öffnung des Wiederverschlusses wirkt sich weder auf die Planlage noch auf die Handhabung des Flachbeutels nachteilig aus und bewirkt die zuvor beschriebene Verbesserung beim Öffnen des Beutels in einer Abfüllanlage.

Der Folienbeutel kann durch Längssiegelnähte verstärkte Außenkanten aufweisen. Die Längssiegelnähte verbinden die Seitenfalten mit der jeweils angrenzenden Frontwand oder Rückwand. Im Bereich des Wiederverschlussstreifens sind die Längssiegelnähte unterbrochen; sie enden unterhalb des Wiederverschlussstreifens und werden im Kopfbereich oberhalb des Wiederverschlussstreifens fortgesetzt. Die Länge der an der Frontwand und der Rückwand angeordneten Abschnitte des Wiederverschlussstreifens ist größer als die Breite der eingelegten Seitenfalte und kann im Übrigen frei gewählt werden. Sie kann so festgelegt werden, dass sich eine für das Produkt optimale Schüttöffnung ergibt, wenn die befüllte Beutelverpackung durch Abtrennen eines Beutelabschnitts oberhalb des Wiederverschlusses zum Zwecke einer Produktentnahme erstmals geöffnet wird. Die Länge des Wiederverschlussstreifens kann so bemessen sein, dass die an der Frontwand und der Rückwand befestigten Abschnitte des Wiederverschlussstreifens zumindest ein Viertel der Breite des zweilagigen Beutelabschnitts überbrücken. Zweckmäßigerweise erstrecken sich die Abschnitte an dem zweilagigen Beutelabschnitt über eine Länge von zumindest 1 cm.

Der Wiederverschlussstreifen ist im Kopfbereich des Folienbeutels mit Abstand zu einem oberen Beutelrand angeordnet. Die Beutelfläche oberhalb des Wiederverschlussstreifens kann mit einer Schwächungslinie zum Aufreißen der Beutelverpackung versehen werden. Gemäß einer bevorzugten Ausführung der Erfindung bestehen die Frontwand, die Rückwand und die Seitenfalte aus einer mehrschichtigen Folie, die eine siegelfähige Polyolefinschicht an der Beutelinnenseite und eine bedruckbare Außenschicht aus einem steiferen Polymer aufweist. Das steifere Polymer kann im Unterschied zu der polyolefinischen Siegelschicht, die vorzugsweise aus einem Polyethylen besteht, mittels eines Lasers geschnitten werden. Gemäß einer bevorzugten Ausführung der Erfindung besteht die Schwächungslinie daher aus einem durch Laserschneiden erzeugten Schnitt, der in die Außenschicht eindringt und die siegelfähige Polyolefinschicht unversehrt lässt.

Im Folgenden wird die Erfindung anhand einer lediglich ein Ausführungsbeispiel darstellenden Zeichnung erläutert. Es zeigen schematisch:
- **Fig.1**: einen flachgelegten Folienbeutel zur Verwendung in automatischen Abfüllanlagen,
- **Fig.2**: eine Draufsicht auf die Füllöffnung des zu Darstellungszwecken leicht geöffneten Folienbeutels.

Der in den Figuren dargestellte Folienbeutel weist eine Frontwand 1, eine Rückwand 2, zwischen der Frontwand 1 und der Rückwand 2 eingelegte Seitenfalten 3, 3' sowie einen aus einem Wiederverschlussstreifen 4 bestehenden Wiederverschluss 5 an der Beutelinnenseite auf. Der Wiederverschlussstreifen 4 ist an der Innenfläche einer Seitenfalte 3 sowie daran anschließend an den Innenflächen der Frontwand 1 und der Rückwand 2 angeordnet und erstreckt sich bis in einen von der Frontwand 1 und der Rückwand 2 gebildeten zweilagigen Beutelabschnitt A. Der Folienbeutel wird vorgefertigt und als flachgelegter Folienbeutel einer automatischen Abfüllanlage zugeführt, in der er geöffnet, mit Produkt befüllt und anschließend durch Anbringen mindestens einer Kopfsiegelnaht verschlossen wird. Das Öffnen des flachliegenden Folienbeutels erfolgt unter Verwendung von Saugwerkzeugen, die an die Frontwand und die Rückwand angelegt werden und mittels Stellbewegungen die Frontwand und die Rückwand auseinanderziehen. Dabei wird auch der an der Innenfläche des Folienbeutels vorgesehene Wiederverschluss 5 vollständig geöffnet.

Die Darstellung in Fig. 2 zeigt den flachgelegten Folienbeutel in seinem Anlieferungszustand, wobei die Frontwand 1 und die Rückwand 2 lediglich zu Darstellungszwecken leicht geöffnet sind. Der Darstellung entnimmt man, dass die Frontwand 1, die Rückwand 2 und die mit dem Wiederverschluss 5 versehene Seitenfalte 3 einen vierlagigen Beutelabschnitt B bilden, dessen Lagen durch den Wiederverschlussstreifen 4 lösbar verbunden sind. Die an der Frontwand 1 und der Rückwand 2 angeordneten Abschnitte des Wiederverschlussstreifens 4 sind hingegen im Bereich des zweilagigen Beutelabschnitts A nicht verbunden. Der Folienbeutel wird als flachgelegter Folienbeutel vorgefertigt. Dabei ist der Wiederverschluss 5 im Bereich des vierlagigen Beutelabschnittes B verschlossen und im zweilagigen Beutelabschnitt A nicht verrastet. Durch eine partielle Voröffnung des Wiederverschlusses 5, das heißt durch eine Öffnung des Wiederverschlusses 5 im zweilagigen Beutelabschnitt A, kann die Kraft, die zum Öffnen benötigt wird, deutlich reduziert werden. Beim Öffnen des Folienbeutels in einer automatischen Abfüllanlage beginnt der Öffnungsvorgang des Wiederverschlusses 5 im Bereich des zweilagigen Beutelabschnittes A, das heißt dort, wo die einander gegenüberliegenden Abschnitte des Wiederverschlussstreifens nicht miteinander verrastet sind. Der Öffnungsvorgang setzt sich dann fort über die gesamte Länge des Wiederverschlussstreifens 4 bis zum Bereich der Seitenfalte 3. Der Wiederverschluss 5 kann dadurch zum Zwecke einer Befüllung des Folienbeutels ordnungsgemäß geöffnet werden. Es sind keine Modifikationen an der Abfüllanlage erforderlich.

Der Wiederverschlussstreifen 4 besteht über seine gesamte Länge aus einem Stück und weist zweckmäßig ein Verschlussprofil auf, welches mit sich selbst verriegelbar ist.

Aus Fig. 1 geht hervor, dass der Folienbeutel durch Längssiegelnähte 6 verstärkte Außenkanten 7 aufweist. Die Längssiegelnähte 6 verbinden die Seitenfalten 3, 3' mit der jeweils angrenzenden Frontwand 1 oder Rückwand 2. Im Bereich des Wiederverschlussstreifens 4 sind die Längssiegelnähte 6 unterbrochen.

Die Länge der an der Frontwand 1 und der Rückwand 2 angeordneten Abschnitte des Wiederverschlussstreifens 4 ist so gewählt, dass diese Abschnitte zumindest ein Viertel der Breite des zweilagigen Beutelabschnitts A überbrücken.

Gemäß der Darstellung in Fig. 1 ist der Wiederverschlussstreifen 4 im Kopfbereich des Beutels mit Abstand zu einem oberen Beutelrand 8 angeordnet. Die Beutelfläche oberhalb des Wiederverschlussstreifens 4 ist mit einer Schwächungslinie 9 zum Aufreißen der Beutelverpackung versehen. Die Frontwand 1, die Rückwand 2 und die Seitenfalten 3,3' bestehen vorzugsweise aus einer mehrschichtigen Folie, die eine siegelfähige Polyolefinschicht an der Beutelinnenseite und eine bedruckbare Außenschicht aus einem steiferen Polymer aufweist. Die Schwächungslinie 9 kann insbesondere aus einem durch Laserschneiden erzeugten Schnitt, der in die Außenschicht eindringt und die siegelfähige Polyolefinschicht unversehrt lässt, bestehen.

## Patentansprüche

1. Verwendung eines flachgelegten Folienbeutels in einer automatischen Abfüllanlage, in der der Folienbeutel geöffnet wird, wobei der Folienbeutel mit
einer Frontwand (1),
einer Rückwand (2),
zwischen der Frontwand (1) und der Rückwand (2) eingelegten Seitenfalten (3, 3') und
einem aus einem Wiederverschlussstreifen (4) bestehenden Wiederverschluss (5) an der Beutelinnenseite ausgebildet ist,
wobei der Wiederverschlussstreifen (4) an der Innenfläche einer Seitenfalte (3) sowie daran anschließend an den Innenflächen der Frontwand (1) und der Rückwand (2) angeordnet ist und sich bis in einen von der Frontwand (1) und der Rückwand (2) gebildeten zweilagigen Beutelabschnitt (A) erstreckt, **dadurch gekennzeichnet, dass** die Frontwand (1), die Rückwand (2) und die mit dem Wiederverschluss (5) versehene Seitenfalte (3) im Anlieferungszustand einen vierlagigen Beutelabschnitt (B) bilden, dessen Lagen durch den Wiederverschlussstreifen (4) lösbar verbunden sind, und dass die an der Frontwand (1) und der Rückwand (2) angeordneten Abschnitte des Wiederverschlussstreifens (4) im Bereich des zweilagigen Beutelabschnitts (A) im Anlieferungszustand unverbunden sind.

2. Verwendung nach Anspruch 1, **dadurch gekennzeichnet, dass** der Wiederverschlussstreifen (4) über seine gesamte Länge aus einem Stück besteht.

3. Verwendung nach Anspruch 1 oder 2, **dadurch gekennzeichnet, dass** der Wiederverschlussstreifen (4) ein Verschlussprofil aufweist, welches mit sich selbst verriegelbar ist.

4. Verwendung nach einem der Ansprüche 1 bis 3, **dadurch gekennzeichnet, dass** der Folienbeutel durch Längssiegelnähte (6) verstärkte Außenkanten (7) aufweist, wobei die Längssiegelnähte (6) die Seitenfalten (3, 3') mit der jeweils angrenzenden Frontwand (1) oder Rückwand (2) verbinden und im Bereich des Wiederverschlussstreifens (4) unterbrochen sind.

5. Verwendung nach einem der Ansprüche 1 bis 4, **dadurch gekennzeichnet, dass** die Länge der an der Frontwand (1) und der Rückwand (2) angeordneten Abschnitte des Wiederverschlussstreifens (4) so gewählt ist, dass diese Abschnitte zumindest ein Viertel der Breite des zweilagigen Beutelabschnitts (A) überbrücken.

6. Verwendung nach einem der Ansprüche 1 bis 5, **dadurch gekennzeichnet, dass** die Länge des an der Frontwand (1) und der Rückwand (2) angeordneten Abschnitts des Wiederverschlussstreifen (4) so gewählt ist, dass diese Abschnitte sich an dem zweilagigen Beutelabschnitt über eine Länge von zumindest 1 cm erstrecken.

7. Verwendung nach einem der Ansprüche 1 bis 6, **dadurch gekennzeichnet, dass** der Wiederverschlussstreifen (4) mit Abstand zu einem oberen Beutelrand (8) angeordnet ist und dass die Beutelfläche oberhalb des Wiederverschlussstreifens (4) mit einer Schwächungslinie (9) zum Aufreißen der Beutelverpackung versehen ist.

8. Verwendung nach Anspruch 7, **dadurch gekennzeichnet, dass** die Frontwand (1), die Rückwand (2) und die Seitenfalten (3, 3') aus einer mehrschichtigen Folie bestehen, die eine siegelfähige Polyolefinschicht an der Beutelinnenseite und eine bedruckbare Außenschicht aus einem steiferen Polymer aufweist, und dass die Schwächungslinie (9) aus einem durch Laserschneiden erzeugten Schnitt besteht, der in die Außenschicht eindringt und die siegelfähige Polyolefinschicht unversehrt lässt.

## Claims

1. Use of a flat-laid film bag in an automated filling system, in which the film bag is opened, wherein the film bag is formed with
a front wall (1),
a rear wall (2),
side folds (3, 3') laid between the front wall (1) and the rear wall (2) and
a reclosure (5) consisting of a reclosure strip (4) on the inside of the bag,
wherein the reclosure strip (4) is disposed on the inner surface of a side fold (3) and adjoining this on the inner surfaces of the front wall (1) and the rear wall (2) and extends into a two-ply bag section (A) formed by the front wall (1) and the rear wall (2), **characterized in that** the front wall (1), the rear wall (2) and the side fold (3) provided with the reclosure (5) form a four-ply bag section (B) in the delivery state, whose plies are releasably connected by the reclosure strip (4) and that the sections of the reclosure strip (4) arranged on the front wall (1) and the rear wall (2) are not connected in the region of the two-ply bag section (A) in the delivery state.

2. The use according to claim 1, **characterized in that** the reclosure strip (4) consists of one piece over its entire length.

3. The use according to claim 1 or 2, **characterized in that** the reclosure strip (4) has a closure profile which can lock into itself.

4. The use according to any one of claims 1 to 3, **characterized in that** the film bag has outer edges (7) reinforced by longitudinal sealing seams (6), wherein the longitudinal sealing seams (6) connect the side folds (3, 3') to the respectively adjoining front wall (1) or rear wall (2) and are interrupted in the region of the reclosure strip (4).

5. The use according to any one of claims 1 to 4, **characterized in that** the length of the sections of the reclosure strip (4) arranged on the front wall (1) and the rear wall (2) is selected so that these sections bridge at least a quarter of the width of the two-ply bag section (A).

6. The use according to any one of claims 1 to 5, **characterized in that** the length of the section of the reclosure strip (4) arranged on the front wall (1) and the rear wall (2) is selected so that these sections extend on the two-ply bag section over a length of at least 1 cm.

7. The use according to any one of claims 1 to 6, **characterized in that** the reclosure strip (4) is arranged at a distance from an upper bag edge (8) and that the bag surface above the reclosure strip (4) is provided with a weakening line (9) for tearing the bag package open.

8. The use according to claim 7, **characterized in that** the front wall (1), the rear wall (2) and the side folds (3, 3') consist of a multilayer film which has a sealable polyolefin layer on the on the inner side of the bag and a printable outer layer made of a stiffer polymer and that the weakening line (9) consists of a section produced by laser cutting which penetrates into the outer layer and leaves the sealable polyolefin layer unharmed.

## Revendications

1. Emploi d'un sachet-film posé à plat dans une installation de remplissage automatique dans laquelle le sachet-film est ouvert, dans lequel le sachet-film est conçu avec
une paroi avant (1),
une paroi arrière (2),
des plis latéraux (3, 3') insérés entre la paroi avant (1) et la paroi arrière (2) et
une fermeture réutilisable (5) sur le côté intérieur du sachet, composée d'une bande de fermeture réutilisable (4),
dans lequel la bande de fermeture réutilisable (4) est disposée sur la face intérieure d'un pli latéral (3) ainsi que, se raccordant dessus, les faces intérieures de la paroi avant (1) et de la paroi arrière (2), et s'étend jusque dans un tronçon de sachet (A) bi-couches formé par la paroi avant (1) et la paroi arrière (2), **caractérisé en ce que** la paroi avant (1), la paroi arrière (2) et le pli latéral (3) doté de la fermeture réutilisable (5) forment un tronçon de sachet (B) à quatre couches dans l'état de livraison, dont les couches sont reliées de façon séparable par la bande de fermeture réutilisable (4) et que les tronçons de la bande de fermeture réutilisable (4) disposés sur la paroi avant (1) et la paroi arrière (2) ne sont pas reliés au niveau du tronçon de sachet (A) bi-couches dans l'état de livraison.

2. Emploi selon la revendication 1, **caractérisé en ce que** la bande de fermeture réutilisable (4) est composée d'une seule pièce sur toute sa longueur.

3. Emploi selon la revendication 1 ou 2, **caractérisé en ce que** la bande de fermeture réutilisable (4) présente un profilé de fermeture qui peut être verrouillé avec lui-même.

4. Emploi selon l'une des revendications 1 à 3, **caractérisé en ce que** le sachet-film présente des arêtes extérieures (7) renforcées par des coutures de scellement longitudinales (6), dans lequel les coutures de scellement longitudinales (6) relient les plis latéraux (3, 3') avec la paroi avant (1) ou la paroi arrière (2) adjacente respective, et sont interrompues au niveau de la bande de fermeture réutilisable (4).

5. Emploi selon l'une des revendications 1 à 4, **caractérisé en ce que** la longueur des tronçons de la bande de fermeture réutilisable (4) disposés sur la paroi avant (1) et la paroi arrière (2) est ainsi choisie que ces tronçons font la jonction sur au moins un quart de la largeur du tronçon de sachet (A) bi-couches.

6. Emploi selon l'une des revendications 1 à 5, **caractérisé en ce que** la longueur du tronçon de la bande de fermeture réutilisable (4) disposé sur la paroi avant (1) et la paroi arrière (2) est ainsi choisie que ces tronçons s'étendent sur une longueur d'au moins 1 cm sur le tronçon de sachet bi-couches.

7. Emploi selon l'une des revendications 1 à 6, **caractérisé en ce que** la bande de fermeture réutilisable (4) est disposée à distance d'un bord supérieur (8) du sachet et que la face du sachet au-dessus de la bande de fermeture réutilisable (4) est dotée d'une ligne d'affaiblissement (9) pour déchirer l'emballage du sachet.

8. Emploi selon la revendication 7, **caractérisé en ce que** la paroi avant (1), la paroi arrière (2) et les plis latéraux (3, 3') sont composés d'un film multicouches qui présente une couche polyoléfine pouvant être scellée sur le côté intérieur du sachet et une couche extérieure imprimable en polymère plus rigide, et que la ligne d'affaiblissement (9) est composée d'une découpe produite par une coupe au laser qui pénètre dans la couche extérieure et qui laisse la couche polyoléfine pouvant être scellée intouchée.
